# EUROPÄISCHE PATENTSCHRIFT

(11) **EP 3 464 755 B1**
(45) Veröffentlichungstag und Bekanntmachung des Hinweises auf die Patenterteilung: **15.05.2024**
(21) Anmeldenummer: 17732727.7
(22) Anmeldetag: 23.05.2017
(51) Int. Cl.: E04H 15/06

(54) **AUFBLASBARES ZELT**
INFLATABLE TENT
TENTE GONFLABLE

(30) Priorität: 24.05.2016 AT 2652016
(43) Veröffentlichungstag der Anmeldung: 10.04.2019
(62) Teilanmeldung aus: 23020116.2
(73) Patentinhaber: Gentletent GmbH, 1120 Wien (AT)
(72) Erfinder: RAMMER, Gernot, 1040 Wien (AT)
(74) Vertreter: Keschmann, Marc
(86) Internationale Anmeldenummer: PCT/AT2017/000039
(87) Internationale Veröffentlichungsnummer: WO 2017/201555

(56) Entgegenhaltungen:
- WO-A1-2014/080391
- DE-A1- 3 207 542
- DE-U1-202005 018 056
- US-A1- 2008 210 282
- US-B1- 7 021 694
- Anonym: "GT ROOF - Plant GentleTent ein eigenes Autodachzelt?", GentleTent , 25. April 2016 (2016-04-25), XP002772941, Gefunden im Internet: URL:https://gentletent.com/gt-roof-plant-g entletent-tatsaechlich-ein-eigenes-autodac hzelt/ [gefunden am 2017-08-11]

## Beschreibung

Die Erfindung betrifft ein Zelt gemäß Anspruch 1 umfassend ein Traggerüst, eine am Traggerüst abgestützte Zelthaut sowie einen Zeltboden.

Zelte stellen mobile Behausungen dar, die mit relativ geringem Aufwand auf- und abgebaut werden können und als temporäre und transportable Bauten verwendet werden. Sie finden vielfältige Anwendung, beispielsweise als Campingzelte, als Sanitätszelte für die mobile Behandlung von Patienten oder als mobile Lagerräume für Geräte.

An Zelte werden verschiedene Anforderungen gestellt, wie zum Beispiel Schutz vor Witterungseinflüssen, insbesondere Wind, Regen oder Schnee, Lichtschutz, Sichtschutz, Atmungsaktivität bei gleichzeitig wasserabweisender Außenhaut, geringer Platzbedarf im zerlegten Zustand, geringes Gewicht, einfacher Zusammenbau, Unabhängigkeit von der Bodenbeschaffenheit und Stabilität im aufgebauten Zustand. Üblicherweise wird versucht, gleichzeitig mehrere dieser Anforderungen zu optimieren.

Zelte bestehen aus einer Tragkonstruktion und einer Außenhaut, die getrennt von der Tragkonstruktion vorliegen oder fest mit dieser verbunden sein kann. Die Zelthaut und die Tragkonstruktion haben in den meisten Fällen die gleiche Grundform. Beim Zeltaufbau wird die Zelthaut - sofern sie nicht bereits mit der Tragkonstruktion verbunden ist - über der Tragkonstruktion ausgebreitet und anschließend zum Beispiel mit Hilfe von Spannseilen und Heringen am Boden befestigt und aufgespannt.

Um die mit einer Tragkonstruktion aus einem Metallgestänge verbundenen Nachteile zu vermeiden, wie z.B. erhöhtes Gewicht und komplizierter Zusammenbau aus einer Vielzahl von Einzelteilen, ist bereits vorgeschlagen worden, die Tragkonstruktion aus einer oder mehreren aufblasbaren Kammern aus einem luftdichten Polymer auszubilden.

Der Boden eines Zelts besteht meist aus einer Kunststoffplane, die einstückig mit der Innenhaut oder der Außenhaut des Zelts ausgebildet sein kann. Der Boden dient der Abgrenzung und Isolierung des Zeltinnenraums gegenüber dem Untergrund, auf welchem das Zelt aufgebaut ist. Mit Rücksicht auf die Ausbildung des Bodens aus einer dünnen Plane müssen gesonderte Vorkehrungen getroffen werden, um im Inneren des Zelts eine geeignete Liegefläche bzw. Unterlage zu schaffen. Zu diesem Zweck ist in der Regel die Mitnahme von gesonderten Unterlagen z.B. aus geschäumtem Kunststoffmaterial oder Luftmatratzen erforderlich, sodass das Gewicht und das Volumen des mitzuführenden Ballasts erhöht werden.

Der Zeltboden dient in der Regel weiters der Befestigung des Zelts am Untergrund. Die Verwendung von Heringen und Abspannseilen bringt dabei Probleme mit sich. So müssen die Heringe in den Boden hinein getrieben werden und dort Halt finden. Hierfür wird ein Boden mit einer passenden Festigkeit benötigt. Bei zu festem Untergrund, wie Asphalt oder einem Steinboden, können die Heringe nicht in den Untergrund geschlagen werden. Bei zu weichem Untergrund, wie einem Sandboden, finden die Heringe kaum Halt, so dass das Zelt nicht gespannt werden kann.

Spezielle Konstruktionen von Zelten erlauben den Anbau an Kraftfahrzeuge, wie zum Beispiel Wohnwägen. Dies wird zumeist dazu verwendet, um ein Vordach oder Vorzelt auszubilden und dadurch den nutzbaren Raum des Wohnwagens zu vergrößern. Weiters sind Dachzelte bekannt geworden, bei denen es sich um Zelte handelt, die auf einem Fahrzeugdach aufgebaut werden können. Um eine ausreichende Liegefläche zur Verfügung stellen zu können, werden Dachzelte meist so auf dem Fahrzeugdach montiert, dass sie mit einem Teilbereich der Bodenfläche über das Dach vorragen. Nachteilig hierbei ist der konstruktive Aufwand für die Abstützung des über das Dach vorragenden Bereichs des Zelts. Außerdem erhöht die Stützkonstruktion das Gewicht und das Packmaß des Zelts.

Die Veröffentlichungen WO 2014/080391 A1 sowie DE 20 2005 018056 U1 bilden den technischen Hintergrund zum Gegenstand der vorliegenden Erfindung. Weitere Beispiele für gattungsgemäße Zeltkonstruktionen sind in US7021694B1 und DE3207542A1 offenbart.

Die vorliegende Erfindung zielt daher darauf ab, ein Zelt dahingehend zu verbessern, dass die oben genannten Nachteile überwunden werden können. Insbesondere zielt die Erfindung darauf ab, ein Zelt zu schaffen, welches sich durch ein geringes Gewicht und ein geringes Packmaß auszeichnet und das bei guter Isolierung und Wasserabdichtung auf beliebigem Untergrund aufgestellt werden kann.

Zur Lösung dieser Aufgabe besteht die Erfindung bei einem Zelt der eingangs genannten Art im Wesentlichen darin, dass der Zeltboden von einem aufblasbaren, im aufgeblasenen Zustand plattenartigen Körper gebildet ist, dessen Deck- und Bodenlage aus einem flexiblen Material bestehen und durch eine Vielzahl von Verbindungsfäden oder -fasern miteinander verbunden und im aufgeblasenen Zustand in einem maximalen Normalabstand zueinander gehalten sind, wobei die Verbindungsfäden oder Verbindungsfasern in einer solchen Dichte vorgesehen sind, dass die Deck- und die Bodenlage im aufgeblasenen Zustand jeweils eine im Wesentlichen ebene Fläche ausbilden, sodass der im Inneren des Körpers herrschende Überdruck keine Wölbungen hervorruft und wobei der aufblasbare Boden mit dem Traggerüst und/oder der Außenhaut des Zelts durch lösbare Verbindungsmittel verbunden ist oder dass das Traggerüst und/oder die Zelthaut dauerhaft und unlösbar mit dem aufblasbaren Boden verbunden sind. Ein solcher Boden bildet im aufgeblasenen Zustand ein formstabiles plattenförmiges Element aus, sodass das Zelt auch auf unebenem Untergrund eine ebene Bodeninnenfläche aufweist, welche unmittelbar und ohne zusätzliche Liegeunterlage benutzbar ist. Der aufblasbare plattenförmige Bodenkörper hat insbesondere eine solche Formstabilität bzw. Steifheit, dass auch eine Anordnung des Zelts auf einem Fahrzeugdach ohne weiteres möglich ist, indem ein Teilbereich des Bodens im aufgeblasenen Zustand über den Rand des Fahrzeugdaches vorragt und - auch ohne das Vorsehen einer den vorragenden Bereich abstützenden Konstruktion - belastbar ist, ohne dass ein Umknicken oder dgl. des vorragenden Bereichs zu befürchten ist. Im nicht aufgeblasenen Zustand hingegen ist der Boden nicht formstabil, da die Deck- und die Bodenlage des aufblasbaren Körpers aus einem flexiblen Material bestehen, das so zusammengelegt werden kann, dass der Boden gemeinsam mit den übrigen Zeltelementen innerhalb des Umrisses des Fahrzeugdaches verstaut werden kann.

Die erforderliche Formstabilität und Steifigkeit des aufblasbaren Bodenkörpers wird dadurch erreicht, dass die Deck- und die Bodenlage durch eine Vielzahl von Verbindungsfäden oder -fasern miteinander verbunden und im aufgeblasenen Zustand in einem maximalen Normalabstand zueinander gehalten sind. Die Deck- und die Bodenlage werden hierbei von den Fäden bzw. Fasern vorzugsweise parallel zueinander gehalten, sodass tatsächlich eine plattenförmige Bodenkonstruktion entsteht. Die Fäden bzw. Fasern verlaufen dabei durch den mit Luft gefüllten Hohlraum des Körpers und erstrecken sich zwischen Deck -und Bodenlage vorzugsweise in zu den Lagen senkrechter Richtung. Die Fasern bzw. Fäden sind hierbei in einer solchen Dichte vorgesehen, dass die Deck- und die Bodenlage im aufgeblasenen Zustand jeweils eine im Wesentlichen ebene Fläche ausbilden, sodass der im Inneren des Körpers herrschende Überdruck keine Wölbungen hervorruft. Die Fasern bzw. Fäden sind hierbei vorzugsweise gleichmäßig über die Fläche der Deck- bzw. Bodenlage verteilt.

Bevorzugt ist vorgesehen, dass das flexible Material zur Aufnahme eines Überdrucks im Inneren des aufblasbaren Zeltbodens von 0,3 - 1 bar, insbesondere 0,3 - 0,5 bar ausgebildet ist. Ein derartiger Überdruck führt dazu, dass der Bodenkörper eine besonders hohe Formstabilität bzw. Steifigkeit erhält.

Eine Erhöhung der Stabilität wird nach einer bevorzugten Weiterbildung der Erfindung dadurch erreicht, dass die Verbindungsfäden bzw. -fasern miteinander verwoben sind. Aufblasbare Hohlkörper, deren Deck- und Bodenfläche durch miteinander verwobene Fäden bzw. Fasern miteinander verbunden sind, werden auch als Drop-Stitch-Konstruktionen bezeichnet, die hauptsächlich für Wassersportgeräte, nämlich sogenannte Stand Up Paddling (SUP) Boards, zum Einsatz gelangen. Das Prinzip der Drop-Stitch-Konstruktion beruht darauf, die Decken- und Bodenlage des Körpers mit vertikalen Verbindungsfasern zu verknüpfen und auch unter hohem Innendruck in der gewünschten Form zu halten. Die miteinander verwobenen Fasern bilden im Inneren des aufblasbaren Körpers ein Gewebe, das durch die große Zahl an Verknotungen sehr reißfest und formstabil ist und besonders hohen Belastungen standhält, dabei aber dennoch in unaufgepumptem Zustand kompakt zusammenlegbar ist.

Der erfindungsgemäß ausgebildete, aufblasbare Boden hat eine Reihe von vorteilhaften Eigenschaften. Bei Dachzelten macht der Boden die sonst erforderlichen gesonderten Abstützungen für über das Fahrzeugdach vorragende Bodenbereiche obsolet, woraus eine erhebliche Gewichtsersparnis sowie eine Reduktion des Packmaßes resultieren. Die Gewichtsersparnis spielt besonders im Offroad-Bereich eine große Rolle.

Weiters stellt der Boden eine Kälteisolierung gegenüber dem Untergrund sicher. Der aufblasbare Boden ermöglicht den Einsatz des Zeltes nicht nur auf Fahrzeugdächern, sondern auch auf Ladeflächen und Anhängern von Fahrzeugen oder auf beliebigen Bodenflächen, wie z.B. am Erd-, Wald- oder Gesteinsboden, wo Bodenunebenheiten in einfacher Weise ausgeglichen werden können. Der Boden stellt eine Barriere gegenüber Wassereintritt dar und kann sowohl auf sehr nassen Untergründen als auch bei Starkregen eingesetzt werden. Auf Grund der Höhe des aufgeblasenen Bodens wird ein Wassereintritt von unten wirksam verhindert. Der Boden ist weiters schwimmfähig, sodass auch ein Einsatz auf einem Gewässer denkbar ist.

Der aufblasbare Boden kann vorzugsweise mit einer Heizung ausgestattet sein, welche die Luft im Inneren des aufgeblasenen Bodens beheizt. Auf diese Art und Weise kann das Zelt mit einer Bodenheizung versehen werden. Im gasgefüllten Hohlraum des Bodens können beispielsweise Heizfäden (z.B. aus Carbon) angeordnet sein.

Bevorzugt ist vorgesehen, dass das flexible Material der Deck- und Bodenlage ein Kunststoffmaterial, wie z.B. PVC ist. Ein solches Material zeichnet sich durch eine hohe Reißfestigkeit aus. Die Deck- und/oder die Bodenlage kann an ihrer jeweiligen Außenseite mit einer Schicht aus Schaumstoff bzw. eines weiteren Aufblaskörpers versehen sein, um den Liegekomfort zu verbessern.

Die Fäden bzw. Fasern, welche die Deck- und die Bodenlage des aufblasbaren Körpers miteinander verbinden, bestehen vorzugsweise aus Kunststoff.

Der aufblasbare Boden kann als gesondertes Element ausgebildet sein, mit welchem das Traggerüst und/oder die Außenhaut des Zelts durch lösbare Verbindungsmittel verbunden ist oder wird. Die Verbindungsmittel können dabei Klettverschlüsse, Reißverschlüsse, Karabiner, eine Haken-Ösen-Verbindung, oder dgl. umfassen. Alternativ kann das Traggerüst und/oder die Zelthaut dauerhaft und unlösbar mit dem aufblasbaren Boden verbunden sein. Eine bevorzugte Ausführung sieht in diesem Zusammenhang vor, dass der aufblasbare Boden an seinen Rändern mit dem Traggerüst verbunden, insbesondere verklebt, verschweißt, vernäht oder lösbar verbunden, ist.

Eine besonders vorteilhafte Ausbildung ergibt sich, wenn auch das Traggerüst zumindest teilweise, bevorzugt aber vollständig, von wenigstens einem aufblasbaren Körper gebildet ist. Insbesondere weist das Traggerüst hierbei wenigstens ein aufblasbares, insbesondere mehrfach abgewinkeltes oder gebogenes, Rohr auf.

Dadurch, dass das Traggerüst des Zelts aufblasbar gestaltet ist, wird ein einfacher und schneller Auf- und Abbau gewährleistet. Das aufblasbare Rohr weist bevorzugt einen zwei- oder mehrschichtigen Aufbau auf. Ein Innenkörper bildet hierbei wenigstens eine aufblasbare Kammer aus und besteht bevorzugt aus einem gut dehnbaren Material, insbesondere einem Material mit einem Streckvermögen von min. 150%. Der Innenkörper besteht bevorzugt aus einem Polyurethan-Schlauch. Um den aufblasbaren Innenkörper herum ist ein strapazfähiger, abriebfester Außenschlauch angeordnet, an den sich der Innenkörper im aufgeblasenen Zustand innen eng anlegt. Das Material des Außenschlauchs ist bevorzugt zugfest ausgebildet und entsprechend der gewünschten Form des Traggerüsts vorgeformt. Der Außenschlauch besteht bevorzugt aus einem Gewebe, insbesondere einem Gewebe aus Polyamid oder Polyester, wie z.B. aus Cordura^{®}.

Die Ausführung des Traggerüsts als aufblasbarer Körper hat weiters den Vorteil, dass das Zelt ein geringeres Gesamtgewicht aufweist und der Aufbau durch eine einzige Person möglich ist.

Eine bevorzugte Ausbildung sieht in diesem Zusammenhang vor, dass das Traggerüst von einem einzigen, im aufgeblasenen Zustand mehrfach abgewinkelten bzw. gebogenen, vorzugsweise in sich geschlossenen, Rohr gebildet ist. Das einzige Rohr ist hierbei bevorzugt so geformt, dass es einen in sich geschlossenen Körper ausbildet, der weder ein Ende noch einen Anfang aufweist. Die Ausbildung des Traggerüsts aus einem in sich geschlossenen, aufblasbaren Rohr führt im aufgeblasenen Zustand zu einer überaus stabilen und steifen Konstruktion, wobei das Rohr, im Falle eines mehrschichtigen Aufbaus insbesondere dessen Außenschlauch, so vorgeformt ist, dass sich im aufgeblasenen Zustand automatisch die gewünschte Form des Traggerüsts einstellt.

Eine besonders vorteilhafte und stabile Form des Traggerüsts aus einem in sich geschlossenen Körper gelingt gemäß einer bevorzugten Weiterbildung der Erfindung dadurch, dass das rohrförmige Traggerüst wenigstens zwei U-förmig ausgebildete Rohrabschnitte mit gleicher Orientierung der U-Form und wenigstens zwei vorzugsweise gerade ausgebildete Verbindungsrohrabschnitte aufweist, welche die Enden der freien Schenkel der U-Form miteinander verbinden.

Ein solcherart ausgebildetes Traggerüst erlaubt einen überaus flexiblen Einsatz des Traggerüsts, wobei das Traggerüst entweder so aufgestellt werden kann, dass die Verbindungsrohrabschnitte die Bodenrohre des Traggerüsts ausbilden, oder so, dass die Verbindungsschenkel der U-Form der U-förmig ausgebildeten Rohrabschnitte die Bodenrohre des Traggerüsts ausbilden.

Eine bevorzugte Weiterbildung sieht vor, dass die von den U-förmig ausgebildeten Rohrabschnitten jeweils aufgespannten Ebenen zueinander geneigt angeordnet sind und insbesondere vom aufblasbaren Boden ausgehend nach oben hin divergierend verlaufen. Das Traggerüst benötigt somit eine relativ geringe Standfläche und unterstützt nach oben hin einen ausladenden Bereich der Zelthaut, sodass insgesamt ein relativ zur benötigten Standfläche großer Bereich von der Zelthaut überdeckt werden kann. Dies ist beispielsweise bei der Ausbildung des Zelts als Dachzelt, welches auf einem Fahrzeugdach angeordnet ist, von besonderem Vorteil, da dadurch eine große Spannweite des Zelts erreicht wird.

Das wenigstens eine aufblasbare Rohr des Traggerüsts kann wie bereits erwähnt aus einem Kunststoff-, insbesondere Polymermaterial bestehen. Dies ermöglicht eine besonders einfache und feste Verbindung mit dem Kunststoffmaterial des aufblasbaren Bodens. Das aufblasbare Rohr des Traggerüsts kann zu diesem Zweck eine in Längsrichtung des Rohrs verlaufende Anschlusslasche aufweisen, die mit dem aufblasbaren Boden verbunden, insbesondere verklebt oder verschweißt ist.

Der mit Luft befüllbare Hohlraum des Bodens und der mit Luft befüllbare Hohlraum des Rohres des Traggerüsts sind vorzugsweise nicht miteinander verbunden. Dies ermöglicht es, das Druckniveau entsprechend den jeweiligen Bedürfnissen anzupassen, wobei der Überdruck im aufblasbaren Boden vorzugsweise höher gewählt ist als im Traggerüst.

Das Traggerüst kann einerseits mit dem aufblasbaren Boden und andererseits mit der Zelthaut direkt verbunden sein. Bevorzugt ist in diesem Zusammenhang vorgesehen, dass die Zelthaut mit dem Traggerüst, insbesondere wenigstens einem aufblasbaren Rohr des Traggerüsts, verbunden, insbesondere verklebt, verschweiß oder vernäht, ist.

Um eine stabile Befestigung des Zelts auf einem Untergrund zu ermöglichen, ist bevorzugt vorgesehen, dass die Bodenlage des aufblasbaren Bodens Befestigungsmittel zum Befestigen des Bodens an einem Untergrund, wie z.B. einem Fahrzeugdach, aufweist. Insbesondere weisen die Befestigungsmittel an mehreren Befestigungspunkten jeweils wenigstens ein Verbindungelement, insbesondere eine Verbindungsplatte auf.

Gemäß einem zweiten Aspekt betrifft die Erfindung die Verwendung eines zumindest teilweise aus aufblasbaren Elementen bestehenden Zelts, insbesondere eines Zelts nach dem ersten Aspekt der Erfindung, auf einem Fahrzeugdach.

Vorzugsweise ist der aufblasbare Boden des Zelts auf dem Fahrzeugdach, einem Dachträger oder einer Dachreling befestigt.

Vorzugsweise ist vorgesehen, dass die Luft für Transport- und Aufbewahrungszwecke aus dem aufblasbaren Boden und ggf. dem aufblasbaren Traggerüst abgelassen wird und das Zelt zusammengefaltet wird, wobei das Zelt im zusammengefalteten Zustand die Ränder des Fahrzeugdaches vorzugsweise nicht überragt.

Insbesondere überragt der Boden im aufgeblasenen Zustand das Fahrzeugdach an wenigstens einer Fahrzeugseite.

Die Erfindung wird nachfolgend anhand von in der Zeichnung schematisch dargestellten Ausführungsbeispielen näher erläutert. In dieser zeigen Fig. 1 schematisch ein Fahrzeug mit einem Dachzelt, wobei die Zelthaut nicht dargestellt ist, Fig. 2 eine Darstellung gemäß Fig. 1 mit Zelthaut und Fig. 3 eine Detaildarstellung des aufblasbaren Bodens und der Verbindung des Traggerüsts mit dem Boden.

In Fig. 1 ist ein Fahrzeug 1 schematisch dargestellt, welches ein Fahrzeugdach 2 aufweist. Am Fahrzeugdach 2 ist ein plattenförmiger, formstabiler Boden 3 eines Zelts 4 befestigt. Der Boden 3 ist von einem aufblasbaren, im aufgeblasenen Zustand plattenartigen Körper gebildet, dessen Deck- und Bodenlage 5,6 aus einem flexiblen Material bestehen und durch eine Vielzahl von Verbindungsfäden oder -fasern miteinander verbunden sind. Auf Grund der Steifheit des Bodens 3 kann dieser an der Rückseite des Fahrzeugs 1 über den Rand des Fahrzeugdaches 2 vorragen, wie dies in Fig. 1 dargestellt ist. An den beiden Längsseiten des Bodens 3 ist das Traggerüst 7 befestigt, wobei das Traggerüst 7 von einem aufblasbaren Rohr gebildet ist. Das rohrförmige Traggerüst 7 weist zwei U-förmig ausgebildete Rohrabschnitte 8 und zwei gerade ausgebildete Verbindungsrohrabschnitte 9 auf, welche die Enden der freien Schenkel der U-Form miteinander verbinden. Die Verbindungsrohrabschnitte 9 bilden dabei die Bodenrohre des Traggerüsts 7 aus, wobei die Bodenrohre mit dem Boden 3 verbunden sind.

In Fig. 2 ist nun zusätzlich die Zelthaut 10 dargestellt, die den Zwischenraum zwischen den beiden U-förmigen Rohrabschnitten 8 überspannt und an der vorderen und der hinteren Seite des Zelts 4 von den U-förmigen Abschnitten 8 jeweils nach unten gespannt ist. An der vorderen Seite ist der nach unten gespannte Abschnitt der Zelthaut am Rand des Bodens 3 befestigt. An der Rückseite des Fahrzeugs 1 ist der nach unten verlaufende Abschnitt der Zelthaut 4 mit Hilfe von Abspannseilen 11 nach unten gespannt. Eine Leiter 12 dient dem Einstieg in das Innere des Zelts 4.

In Fig. 3 ist nun ein Detail des Bodens 3 im aufgeblasenen Zustand sowie dessen Befestigung an dem Fahrzeugdach 2 gezeigt. Der Boden ist im Querschnitt dargestellt und umfasst eine Decklage 5 und eine Bodenlage 6, die durch eine Vielzahl von Fäden oder Fasern 13 miteinander verbunden und in einem vorgegebenen Maximalabstand zueinander parallel gehalten sind. Der Hohlraum 14 ist seitlich zusätzlich von einer Seitenlage 15 begrenzt, die mit der Deck- und Bodenlage 5,6 verbunden, insbesondere verklebt oder verschweißt ist.

Zur mechanischen Befestigung des Bodens 3 am Fahrzeugdach 2 ist eine Anschlussplatte 16 in den Boden integriert, die aus einem starren Material, wie z.B. Holz besteht. Die Anschlussplatte 16 ist zwischen der Bodenlage 6 und einer weiteren Lage 11 angeordnet und dort unbeweglich gehalten. Die Anschlussplatte 16 ist im vorliegenden Fall über eine Klemme 18 an einer Dachreling 19 befestigt.

Das Rohr des Traggerüsts ist ebenfalls im Querschnitt dargestellt und mit 20 bezeichnet. Es ist über eine Anschlusslasche 21 am Boden 3 befestigt, insbesondere verklebt oder verschweißt. Am Rohr 20 ist weiters die Zelthaut befestigt, wie mit 22 schematisch angedeutet.

## Patentansprüche

1. Zelt umfassend ein Traggerüst (7), eine am Traggerüst (7) abgestützte Zelthaut (10) sowie einen Zeltboden (3), wobei der Zeltboden (3) von einem aufblasbaren, im aufgeblasenen Zustand plattenartigen Körper gebildet ist, wobei der Zeltboden (3) im aufgeblasenen Zustand ein formstabiles, plattenförmiges Element ausbildet, dessen Deck- und Bodenlage (5,6) aus einem flexiblen Material bestehen und durch eine Vielzahl von Verbindungsfäden oder -fasern (13) miteinander verbunden und im aufgeblasenen Zustand in einem maximalen Normalabstand zueinander gehalten sind, wobei die Verbindungsfäden oder Verbindungsfasern in einer solchen Dichte vorgesehen sind, dass die Deck- und die Bodenlage (5,6) im aufgeblasenen Zustand jeweils eine im Wesentlichen ebene Fläche ausbilden, sodass der im Inneren des Körpers herrschende Überdruck keine Wölbungen hervorruft, wobei der aufblasbare Boden (3) mit dem Traggerüst (7) und/oder der Außenhaut des Zelts (10) durch lösbare Verbindungsmittel verbunden ist oder dass das Traggerüst (7) und/oder die Zelthaut dauerhaft und unlösbar mit dem aufblasbaren Boden verbunden sind.

2. Zelt nach Anspruch 1, **dadurch gekennzeichnet, dass** die Verbindungsfäden bzw. -fasern (13) miteinander verwoben sind.

3. Zelt nach Anspruch 1 oder 2, **dadurch gekennzeichnet, dass** das flexible Material zur Aufnahme eines Überdrucks im Inneren des aufblasbaren Zeltbodens (3) von 0,3 - 1,5 bar, vorzugsweise 0,3 - 1 bar, insbesondere 0,3 - 0,5 bar ausgebildet ist.

4. Zelt nach Anspruch 1, 2 oder 3, **dadurch gekennzeichnet, dass** das flexible Material ein Kunststoffmaterial, wie z.B. PVC, Polycotton oder Nylon, ist.

5. Zelt nach einem der Ansprüche 1 bis 4, **dadurch gekennzeichnet, dass** das Traggerüst (7) wenigstens ein aufblasbares, insbesondere mehrfach abgewinkeltes oder gebogenes Rohr aufweist.

6. Zelt nach Anspruch 5, **dadurch gekennzeichnet, dass** das Traggerüst (7) von einem einzigen, im aufgeblasenen Zustand mehrfach abgewinkelten bzw. gebogenen, vorzugsweise in sich geschlossenen, Rohr gebildet ist.

7. Zelt nach Anspruch 5 oder 6, **dadurch gekennzeichnet, dass** das rohrförmige Traggerüst (7) wenigstens zwei U-förmig ausgebildete Rohrabschnitte (8) mit gleicher Orientierung der U-Form und wenigstens zwei vorzugsweise gerade ausgebildete Verbindungsrohrabschnitte (9) aufweist, welche die Enden der freien Schenkel der U-Form miteinander verbinden.

8. Zelt nach Anspruch 7, **dadurch gekennzeichnet, dass** die Verbindungsrohrabschnitte (9) die Bodenrohre des Traggerüsts (7) ausbilden.

9. Zelt nach Anspruch 7 oder 8, **dadurch gekennzeichnet, dass** die Verbindungsschenkel der U-Form der U-förmig ausgebildeten Rohrabschnitte (8) die Bodenrohre des Traggerüsts (7) ausbilden.

10. Zelt nach Anspruch 7, 8 oder 9, **dadurch gekennzeichnet, dass** die von den U-förmig ausgebildeten Rohrabschnitten (8) jeweils aufgespannten Ebenen zueinander geneigt angeordnet sind und insbesondere vom aufblasbaren Boden (3) ausgehend nach oben hin divergierend verlaufen.

11. Zelt nach einem der Ansprüche 1 bis 10, **dadurch gekennzeichnet, dass** die Zelthaut (10) mit dem Traggerüst (7), insbesondere wenigstens einem aufblasbaren Rohr des Traggerüsts (7), verbunden, insbesondere verklebt, verschweißt oder vernäht, ist.

12. Zelt nach einem der Ansprüche 1 bis 11, **dadurch gekennzeichnet, dass** die Bodenlage (6) des aufblasbaren Bodens (3) Befestigungsmittel zum Befestigen des Bodens (3) an einem Untergrund, wie z.B. einem Fahrzeugdach (2), aufweist.

13. Zelt nach Anspruch 12, **dadurch gekennzeichnet, dass** die Befestigungsmittel an mehreren Befestigungspunkten jeweils wenigstens ein Verbindungelement, insbesondere eine Verbindungsplatte aufweisen.

14. Zelt nach eine der Ansprüche 1 bis 13, **dadurch gekennzeichnet, dass** der aufblasbare Boden (3) mit wenigstens einem Heizelement zum Erwärmen des im Hohlraum (14) des aufgeblasenen Bodens (3) angeordneten Gases, insbesondere Luft, versehen ist, vorzugsweise mit Widerstandsheizdrähten oder -fäden, z.B. aus Carbon.

15. Verwendung eines zumindest teilweise aus aufblasbaren Elementen bestehenden Zelts (4) nach einem der Ansprüche 1 bis 14, auf einem Fahrzeugdach (2), auf einem Anhänger oder einer Ladefläche eines Fahrzeugs oder schwimmend auf einem Gewässer.

16. Verwendung nach Anspruch 15, **dadurch gekennzeichnet, dass** der aufblasbare Boden (3) des Zelts (4) auf dem Fahrzeugdach (2), einem Dachträger oder einer Dachreling befestigt ist.

17. Verwendung nach Anspruch 15 oder 16, **dadurch gekennzeichnet, dass** die Luft für Transport- und Aufbewahrungszwecke aus dem aufblasbaren Boden (3) und ggf. dem aufblasbaren Traggerüst (7) abgelassen wird und das Zelt (4) zusammengefaltet wird, wobei das Zelt (4) im zusammengefalteten Zustand die Ränder des Fahrzeugdaches (2) vorzugsweise nicht überragt.

18. Verwendung nach einem der Ansprüche 15 bis 17, **dadurch gekennzeichnet, dass** der Boden (3) im aufgeblasenen Zustand das Fahrzeugdach (2), den Anhänger bzw. die Ladefläche an wenigstens einer Seite überragt.

## Claims

1. A tent comprising a supporting structure (7), a tent skin (10) supported on the supporting structure (7) and a tent floor (3), wherein the tent floor (3) is formed by an inflatable body which is plate-like in the inflated state, wherein the tent floor (3) forms a dimensionally stable plate-like element in the inflated state, the top and bottom layers (5, 6) of which consist of a flexible material and are connected to one another by a plurality of connecting threads or fibers (13) and are held at a maximum normal distance from one another in the inflated state, wherein the connecting threads or connecting fibers are provided in such a density that the top and bottom layers (5, 6) each form a substantially flat surface in the inflated state, so that the excess pressure prevailing inside the body does not cause any bulges, wherein the inflatable floor (3) is connected to the supporting structure (7) and/or the outer skin of the tent (10) by detachable connecting means or that the supporting structure (7) and/or the tent skin are permanently and non-detachably connected to the inflatable floor.

2. Tent according to claim 1, **characterized in that** the connecting threads or fibres (13) are woven together.

3. Tent according to claim 1 or 2, **characterized in that** the flexible material is designed to absorb an excess pressure inside the inflatable tent floor (3) of 0.3 - 1.5 bar, preferably 0.3 - 1 bar, in particular 0.3 - 0.5 bar.

4. Tent according to claim 1, 2 or 3, **characterized in that** the flexible material is a plastic material, such as PVC, polycotton or nylon.

5. Tent according to any one of claims 1 to 4, **characterized in that** the supporting structure (7) comprises at least one inflatable, in particular multiply angled or bent tube.

6. Tent according to claim 5, **characterized in that** the supporting structure (7) is formed by a single tube which is bent or curved several times in the inflated state and is preferably self-contained.

7. Tent according to claim 5 or 6, **characterized in that** the tubular supporting structure (7) comprises at least two U-shaped tube sections (8) with the same orientation of the U-shape and at least two preferably straight connecting tube sections (9) which connect the ends of the free legs of the U-shape to one another.

8. Tent according to claim 7, **characterized in that** the connecting tube sections (9) form the floor tubes of the supporting structure (7).

9. Tent according to claim 7 or 8, **characterized in that** the connecting legs of the U-shape of the U-shaped tube sections (8) form the floor tubes of the supporting structure (7).

10. Tent according to claim 7, 8 or 9, **characterized in that** the planes spanned by the U-shaped tube sections (8) are arranged inclined to each other and, in particular, diverge upwards starting from the inflatable floor (3).

11. Tent according to any one of claims 1 to 10, **characterized in that** the tent skin (10) is connected, in particular glued, welded or sewn, to the supporting structure (7), in particular to at least one inflatable tube of the supporting structure (7).

12. A tent according to any one of claims 1 to 11, **characterized in that** the bottom layer (6) of the inflatable floor (3) comprises fastening means for fastening the floor (3) to a base, such as a vehicle roof (2).

13. Tent according to claim 12, **characterized in that** the fastening means comprise at least one connecting element, in particular a connecting plate, at each of several fastening points.

14. Tent according to any one of claims 1 to 13, **characterized in that** the inflatable floor (3) is provided with at least one heating element for heating the gas, in particular air, arranged in the cavity (14) of the inflated floor (3), preferably with resistance heating wires or filaments, e.g. made of carbon.

15. Use of a tent (4) consisting at least partly of inflatable elements according to any one of claims 1 to 14, on a vehicle roof (2), on a trailer or a loading area of a vehicle or floating on a body of water.

16. Use according to claim 15, **characterized in that** the inflatable floor (3) of the tent (4) is attached to the vehicle roof (2), a roof rack or a roof railing.

17. Use according to claim 15 or 16, **characterized in that** the air is released from the inflatable floor (3) and possibly the inflatable supporting structure (7) for transport and storage purposes and the tent (4) is folded up, the tent (4) preferably not projecting beyond the edges of the vehicle roof (2) when folded up.

18. Use according to any one of claims 15 to 17, **characterized in that** the floor (3), when inflated, projects beyond the vehicle roof (2), the trailer or the loading area on at least one side thereof.

## Revendications

1. Tente comprenant une structure porteuse (7), une toile de tente (10) soutenue par la structure porteuse (7) ainsi qu'un plancher de tente (3), le plancher de tente (3) étant formé par un corps gonflable de type plaque à l'état gonflé, le plancher de tente (3) formant à l'état gonflé un élément de type plaque stable en forme, dont les couches supérieure et inférieure (5, 6) sont constituées d'un matériau flexible et sont reliées entre elles par une multitude de fils ou de fibres de liaison (13) et sont maintenues à une distance normale maximale l'une de l'autre à l'état gonflé, les fils de liaison ou les fibres de liaison étant prévus en une telle densité que les couches supérieure et inférieure (5, 6) forment respectivement une surface essentiellement plane à l'état gonflé, de sorte que la surpression régnant à l'intérieur du corps ne provoque pas de bombements, le plancher (3) gonflable étant relié à la structure porteuse (7) et/ou à la toile extérieure de la tente (10) par des moyens de liaison amovibles, ou que la structure porteuse (7) et/ou la toile de tente sont reliées de manière permanente et indissociable au plancher gonflable.

2. Tente selon la revendication 1, **caractérisée en ce que** les fils ou fibres de liaison (13) sont tissés ensemble.

3. Tente selon la revendication 1 ou 2, **caractérisée en ce que** le matériau flexible est conçu pour recevoir une surpression à l'intérieur du plancher de tente (3) gonflable de 0,3 - 1,5 bar, de préférence de 0,3 - 1 bar, en particulier de 0,3 - 0,5 bar.

4. Tente selon la revendication 1, 2 ou 3, **caractérisée en ce que** le matériau flexible est un matériau plastique, comme par exemple du PVC, du polycoton ou du nylon.

5. Tente selon l'une des revendications 1 à 4, **caractérisée en ce que** la structure porteuse (7) comprend au moins un tube gonflable, en particulier à plusieurs coudes ou courbes.

6. Tente selon la revendication 5, **caractérisée en ce que** la structure porteuse (7) est formée par un seul tube à plusieurs coudes ou courbes à l'état gonflé, de préférence fermé en lui-même.

7. Tente selon la revendication 5 ou 6, **caractérisée en ce que** la structure porteuse (7) tubulaire comprend au moins deux sections de tube (8) en forme de U ayant la même orientation de la forme en U et au moins deux sections de tube de liaison (9) de préférence droites, qui relient les extrémités des branches libres de la forme en U.

8. Tente selon la revendication 7, **caractérisée en ce que** les sections de tube de liaison (9) forment les tubes de sol de la structure porteuse (7).

9. Tente selon la revendication 7 ou 8, **caractérisée en ce que** les branches de liaison de la forme en U des sections de tube (8) en forme de U forment les tubes de sol de la structure porteuse (7).

10. Tente selon la revendication 7, 8 ou 9, **caractérisée en ce que** les plans tendus par les sections de tube (8) en forme de U sont disposés inclinés les uns par rapport aux autres et en particulier s'écartent vers le haut à partir du plancher (3) gonflable.

11. Tente selon l'une des revendications 1 à 10, **caractérisée en ce que** la toile de tente (10) est reliée, en particulier collée, soudée ou cousue, à la structure porteuse (7), en particulier à au moins un tube gonflable de la structure porteuse (7).

12. Tente selon l'une des revendications 1 à 11, **caractérisée en ce que** la couche inférieure (6) du plancher (3) gonflable comprend des moyens de fixation pour fixer le plancher (3) à un substrat, comme par exemple un toit de véhicule (2).

13. Tente selon la revendication 12, **caractérisée en ce que** les moyens de fixation comprennent au moins un élément de liaison, en particulier une plaque de liaison, à plusieurs points de fixation respectivement.

14. Tente selon l'une des revendications 1 à 13, **caractérisée en ce que** le plancher (3) gonflable est pourvu d'au moins un élément chauffant pour chauffer le gaz, en particulier l'air, disposé dans la cavité (14) du plancher (3) gonflable, de préférence avec des fils ou des fibres de chauffage par résistance, par exemple en carbone.

15. Utilisation d'une tente (4) constituée au moins en partie d'éléments gonflables selon l'une des revendications 1 à 14, sur un toit de véhicule (2), sur une remorque ou une surface de chargement d'un véhicule, ou flottant sur une étendue d'eau.

16. Utilisation selon la revendication 15, **caractérisée en ce que** le plancher (3) gonflable de la tente (4) est fixé sur le toit du véhicule (2), une galerie de toit ou une barre de toit.

17. Utilisation selon la revendication 15 ou 16, **caractérisée en ce que** l'air est évacué du plancher (3) gonflable et éventuellement de la structure porteuse (7) gonflable pour le transport et le stockage, et **en ce que** la tente (4) est pliée, la tente (4) ne dépassant de préférence pas les bords du toit du véhicule (2) à l'état plié.

18. Utilisation selon l'une des revendications 15 à 17, **caractérisée en ce que** le plancher (3) à l'état gonflé dépasse le toit du véhicule (2), la remorque ou la surface de chargement sur au moins un côté.
